# EUROPÄISCHE PATENTSCHRIFT

(11) **EP 1 493 129 B1**
(45) Veröffentlichungstag und Bekanntmachung des Hinweises auf die Patenterteilung: **12.10.2005**
(21) Anmeldenummer: 03724851.5
(22) Anmeldetag: 25.03.2003
(51) Int. Cl.: G07C 7/00

(54) **FAHRTENSCHREIBER MIT EINEM QUADERFÖRMIGEN GEHÄUSE UND EINER DRUCKVORRICHTUNG**
TACHOGRAPH COMPRISING A CUBIC HOUSING AND A PRINTING DEVICE
TACHYGRAPHE MUNI D'UN BOITIER PARALLELEPIPEDIQUE ET D'UN DISPOSITIF D'IMPRESSION

(30) Priorität: 05.04.2002 DE 10215122
(43) Veröffentlichungstag der Anmeldung: 05.01.2005
(73) Patentinhaber: SIEMENS AKTIENGESELLSCHAFT, 80333 München (DE)
(72) Erfinder: HÜGLE, Axel, 78120 Furtwangen (DE)
(86) Internationale Anmeldenummer: PCT/DE2003/000983
(87) Internationale Veröffentlichungsnummer: WO 2003/085605

(56) Entgegenhaltungen:
- DE-U- 20 101 836
- DE-U- 29 920 901

## Beschreibung

Die Erfindung betrifft einen Fahrtschreiber mit einem quaderförmigen Gehäuse und einer Druckvorrichtung, welche einen Thermodruckkopf, eine von einem Laufwerk angetriebene Transportwalze und einen aus dem Gehäuse herausbewegbaren, dem Nachladen eines den Druckmaterialvorrat bildenden Bandwickels dienenden Träger umfasst, sowie mit Mitteln zum Verriegeln und Entriegeln des Trägers in dessen Schließstellung im Gehäuse des Fahrtschreibers.

Fahrtschreiber, welche nicht für die Verwendung von Diagrammscheiben als Aufzeichnungsträger ausgerüstet sind, sondern bei welchen die ermittelten Fahrt- und Arbeitszeitdaten in entsprechend ausgebildeten Massenspeichern abgelegt werden, machen für die Dokumentation in Form eines visuell lesbaren Beleges geeignete Druckvorrichtungen erforderlich, die innerhalb der Fahrtschreiber angeordnet werden müssen, da in einem Fahrerhaus eines Nutzfahrzeuges Freiraum für den Einbau eines selbständigen, mit dem Fahrtschreiber korrespondierenden Druckers im Allgemeinen nicht gegeben ist. Wird ein solcher Fahrtschreiber mit einer Druckvorrichtung ausgerüstet, die im Gegensatz zur Verwendung von vorsteckbaren, kartenförmigen Druckträgern ein Druckprinzip mit streifen- bzw. bandförmigem Druckmaterial vorsieht, ist es erforderlich, dass die betreffende Druckvorrichtung mit dem Druckmaterialvorrat geladen und der Anfangsabschnitt des Druckmaterials in Druckposition gebracht wird. Problematisch ist jedoch, dass Fahrtschreiber in der Regel als Einbaugeräte konzipiert und somit frontwandbündig eingebaut sind, d.h., dass lediglich ein frontseitiger Zugang zum Nachladen des Druckmaterialvorrats unter Verwendung eines schubladenartig verschiebbaren oder frontseitig aufschwenk- /aufklappbaren Trägers möglich ist. Dabei kommt im Einsatzmilieu eines Fahrtschreibers, wo erhebliche Schwingungs- und Schockbelastungen auftreten, den dem Träger zugeordneten Ver- und Entriegelungsmitteln eine entscheidende Bedeutung zu.

Mit der DE-U 29720521 und DE-U 20101836 sind Fahrtschreiber bekannt geworden, bei denen für die Aufnahme der gesamten Druckvorrichtung ein schubladenartiger Träger vorgesehen ist, welchem ein bistabiles Rastgetriebe zugeordnet ist. Im Falle, dass Druckmaterial nachgefüllt werden muss, wird durch Betätigen der als Taste dienenden Frontplatte des Trägers der Träger entriegelt und beim Loslassen der Frontplatte in die Einlegeposition verschoben. Das bistabile Rastgetriebe setzt eine, abgesehen vom Aufwand und einer bedingt durch die nicht unerhebliche Masse des Trägers unsicheren Funktion hinsichtlich Schocksicherheit, Bewegbarkeit des Trägers im verriegeltem Zustand in Richtung der Rückwand des Gehäuses des Fahrtschreibers voraus, was eine Abdichtung der Frontplatte gegenüber der Frontwand des Fahrtschreibers im verriegelten Zustand des Trägers erheblich erschwert. Gleiches gilt auch für die in der DE-U 29920901 beschriebene Druckvorrichtung, bei der der Thermodruckkopf ortsfest im Gehäuse des Fahrtschreibers angeordnet ist und die im Träger gelagerte Transportwalze nach jedem Einsetzten eines Bandwickels beim Schließen des Trägers wieder in Wirkverbindung mit dem Thermodruckkopf gebracht werden muss. Bei diesem Konzept einer Druckvorrichtung behindert die relativ hohe Andruckkraft des Thermodruckkopfes die Bewegungsfähigkeit des Trägers, so dass das Rastgetriebe mit einer extrem starken Auswerffeder ausgerüstet werden oder der Träger nach dem Entriegeln von Hand herausgezogen werden muss, was von einer unvorteilhaften Handhabung abgesehen, an der Frontplatte des Trägers vorzusehende, ästhetisch ungünstige Greifmittel erforderlich macht.

Die der vorliegenden Erfindung zugrunde liegende Aufgabe bestand somit darin, für eine in einem Fahrtschreiber verwendete Druckvorrichtung gattungsgemäßer Art funktionssichere und bezüglich der Entriegelung auf einfache Weise handhabbare Verriegelungsmittel zu schaffen, welche mit einfachen und auf einfache Weise montierbaren Bauteilen den Anforderungen der Serienfertigung gerecht werden.

Die Erfindung sieht vor, dass wenigstens ein unter der Wirkung einer Feder stehendes Riegelelement vorgesehen ist, dass das Riegelelement drehbar auf dem Träger gelagert ist, dass einem Rasthaken des Riegelelementes ein Rastglied ortsfest zugeordnet ist, dass einteilig mit dem Riegelelement ein Betätigungsarm ausgebildet ist, dass auf dem Träger eine mit dem Betätigungsarm in Wirkverbindung bringbare Taste verschiebbar gelagert ist und dass ein dem Betätigungsarm zugeordneter, ortsfester Anschlag vorgesehen ist derart, dass beim Betätigen der Taste ein Außereingriffbringen des Riegelelementes mit dem Rastglied und, indem sich der Betätigungsarm an dem Anschlag abstützt, ein Verschieben des Trägers in Richtung Einlegeposition erfolgt.

Eine vorteilhafte Weiterbildung der Erfindung ist dadurch gekennzeichnet, dass beiderseits des Trägers Riegelelemente vorgesehen sind und dass die Riegelelemente auf einer in dem Träger gelagerten Welle befestigt sind, dass an dem Betätigungsarm ein Stift befestigt ist und dass die Taste mit einer dem Stift zugeordneten schiefen Ebene versehen ist, dass wenigstens einem Riegelelement ein die Schließstellung des Trägers meldender Schalter zugeordnet ist und dass auf dem Träger ein vorzugsweise mit der Rückwand des Fahrtschreibers zusammenwirkendes, gefedert gelagertes Schubglied angeordnet ist.

Ein bevorzugtes Ausführungsbeispiel der Erfindung sieht in Verbindung mit einer Druckvorrichtung, bei der der unter der Wirkung einer Feder stehenden Thermodruckkopf in einer an der Deckelplatte des Gehäuses des Fahrtschreibers befestigten Lagerbrücke schwenkbar gelagert ist und die Transportwalze und das Laufwerk dem Träger zugeordnet sind, wobei in der Schließstellung des Trägers die Transportwalze sich unter dem federnd auf ihr aufliegenden Thermodruckkopf an der Lagerbrücke ausgebildeten Haltearmen abstützt, vor, dass die den Riegelelementen zugeordneten Rastglieder und Anschläge an den Schenkeln der Lagerbrücke angeordnet bzw. ausgebildet sind.

Das bevorzugte Ausführungsbeispiel kann ferner dadurch weitergebildet sein, dass den im Gestell des Laufwerkes angeordneten Lagerbuchsen der Transportwalze an den Haltearmen ausgebildete Keilflächen und Rastnasen zugeordnet sind und dass die Führung des Trägers ein dem Hub der Rastnasen entsprechendes Spiel aufweist.

Denkbar ist außerdem, dass bei einer Druckvorrichtung gemäß dem bevorzugten Ausführungsbeispiel für die Lagerbuchsen der Transportwalze in der Lagerbrücke Fassungen ausgebildet werden derart, dass im Zusammenwirken mit dem federnd auf der Transportwalze aufliegenden Thermodruckkopf für die Transportwalze und somit für den Träger eine spielfreie Rastverbindung gegeben ist und die Riegelelemente nicht zwingend erforderlich sind. D.h., es sind lediglich die Entriegelungsmittel vorzusehen, um beim Betätigen der Taste ein Herausheben der Lagerbuchsen aus den Fassungen und ein Verschieben des Trägers in Richtung Einlegeposition zu erzielen, wobei eine im Rückraum des Trägers vorgesehene Schubeinrichtung den Träger nach dem Loslassen der Taste in eine Greifposition verschiebt. Ist eine Schubeinrichtung nicht vorgesehen, so kann der entriegelte Träger mittels in geeigneter Weise an der Frontplatte ausgebildeter Greifmittel in die Einlegeposition aus dem Fahrtschreiber herausgezogen werden.

Weitere vorteilhafte Ausgestaltungen der Erfindung gehen aus der Beschreibung der beigefügten Zeichnungen und aus den vorstehend nicht zitierten Ansprüchen hervor.

Die Erfindung bietet, abgesehen davon, dass sie die gestellte Aufgabe zufriedenstellend löst, den Vorteil der Anwendbarkeit sowohl bei einem baulichen Konzept, bei dem die gesamte Druckvorrichtung dem Träger zugeordnet ist, wobei im Gehäuse des betreffenden Fahrtschreibers geeignete Vorkehrungen zum Ausbilden der Anschläge und Rastglieder getroffen werden müssen als auch bei dem bevorzugten Ausführungsbeispiel, welches im Falle des Nachladens eines Bandwickels eine Trennung von Thermodruckkopf und Transportwalze vorsieht. Ferner dienen bei dem bevorzugten Ausführungsbeispiel die Riegelelemente dem exakten Ausrichten der Transportwalze auf die Thermoelementeleiste.

Einen besonderen Effekt bietet die Erfindung dadurch, dass beim Entriegeln des Trägers mittels der in der Frontplatte gelagerten Taste zunächst die Riegelelemente verschwenkt werden und nachfolgend, indem sich die Betätigungsarme an den Anschlägen abstützen, durch Kraftumlenkung ein Verschieben des Trägers in Richtung Einlegeposition erfolgt, so dass einerseits beim Loslassen der Taste ein erneutes Verriegeln ausgeschlossen ist andererseits, d.h. bei dem bevorzugten Ausführungsbeispiel, ein Lösen der kraftschlüssigen Verbindung zwischen dem Thermodruckkopf und der Transportwalze, gegebenenfalls unter Überwindung eines durch Rastnasen verursachten Druckpunktes, erfolgt. Dabei ermöglicht die Betätigung der Taste von Hand und das Verschwenken der Riegelelemente über eine schiefe Ebene eine an den Riegelelementen angreifende, relativ starke Zugfeder und somit eine ausreichend hohe Schocksicherheit.

Vorteilhaft ist ferner, dass mit der dem Träger zugeordneten Schubeinrichtung nach dem Entriegeln des Trägers und nach dem Freigeben der Taste ein Verschieben des Trägers in eine Greifposition erfolgt. Dabei ist die der Schubeinrichtung zugeordnete Druckfeder derart dimensioniert, dass mit ihr wenigstens die Reibung des Trägers in dessen Führung überwunden wird und somit zu dem beim Schließen des Trägers für das Verschwenken der Riegelelemente und das Anheben des Thermodruckkopfes beim Indruckpositionbringen der Transportwalze notwendigen Kraftaufwand ein nur unwesentlicher zusätzlicher Kraftbedarf erforderlich ist. Erwähnenswert ist außerdem, dass die Schließstellung des Trägers durch unmittelbar den Riegelelementen zugeordnete Schalter signalisiert wird.

Im folgenden sei die Erfindung anhand von Zeichnungen näher erläutert. Es zeigen:
- Figur 1,: eine Perspektive eines mit einer gattungsgemäßen Druckvorrichtung ausgerüsteten Fahrtschreibers,
- Figur 2,: eine mit Freischnitten versehene teilweise Seitenansicht des Fahrtschreibers gemäß Figur 1 in der Einlegeposition des Trägers,
- Figur 3,: eine mit Freischnitten versehene verkürzte Seitenansicht des Fahrtschreibers gemäß Figur 1 in der Schließstellung des Trägers,
- Figur 4,: eine Draufsicht auf die dem Träger zugeordnete Schubeinrichtung gemäß der Pfeilrichtung X in Figur 1 bei freigeschnittener Deckelplatte.

Der mit der Figur 1 dargestellte Fahrtschreiber 1 weist ein Einbaugehäuseteil 2 und eine an letzterem befestigte Frontblende 3 auf. Das Einbaugehäuseteil 2 besteht aus einem Deckelteil 4 und einem Bodenteil 5, wobei an dem Deckelteil 4 Seitenwände 6 und 7 sowie eine Rückwand 8 angeformt sind. An dem Bodenteil 5 sind die Seitenwände 6, 7 und die Rückwand 8 überlappende Schenkel angeformt, an denen Riegel, von denen zwei 9 und 10 in Figur 1 sichtbar sind, ausgebildet sind. Letztere sind beim Zusammenfügen vom Deckelteil 4 und Bodenteil 5 mit an den Seitenwänden 6, 7 ausgebildeten Lappen 11 und 12 bajonettartig in Eingriff bringbar. An beiden Seitenwänden 6, 7 sind zur Befestigung des Fahrtschreibers 1 in einem Einbaufach bzw. in einer geeigneten Öffnung, beispielweise in einem Armaturenbrett, u-förmige Bauteile 13, deren Schenkel als federnde Krallen 14 und 15 ausgebildet sind, befestigt. Mit 16 ist eine für ein Typenschild vorgesehene Vertiefung in der Deckelplatte 17 bezeichnet. In der Frontblende 3 ist in an sich bekannter Weise ein Fensterausschnitt 18 vorgesehen, durch welchen die Anzeige eines Displays 19 lesbar ist. Ferner greifen durch die Frontblende 3 Tasten 20, 21, 22 und 23 hindurch, die einerseits dem Anmelden von Fahrer und Beifahrer, anderseits dem Freigeben der jeweiligen Fahrer und Beifahrer zugeordneten persönlichen Datenkarten dienen. Dem Einführen der Datenkarten in die im Einbaugehäuseteil 2 befindlichen Lese-/Schreibaggregate dienen in einem wulstförmigen Vorsprung 24 ausgebildete, trichterförmig angesenkte Führungsschlitze 25 und 26. Freisparungen des wulstförmigen Vorsprungs 24, von denen eine mit 27 bezeichnet ist, dienen dem Zugriff beim Entnehmen der Datenkarten.

Wie aus der Figur 1 hervorgeht, befindet sich die dem Fahrtschreiber 1 zugeordnete Druckvorrichtung in einem Zustand, in welchem ein Träger 28 sich in der durch einen nicht sichtbaren Anschlag begrenzten Einlegeposition bezüglich des von Zeit zu Zeit nachzuladenden, den Druckmaterialvorrat bildenden Bandwickels 29 befindet. Letzterer ist in einer in dem schubladenartig in dem Fahrtschreiber 1 verschiebbaren Träger 28 in geeigneter Weise ausgebildeten Wanne 30 aufgenommen. An dem Träger 28 angeformte Wangen 31 und 32 dienen der Führung des Trägers 28 in einerseits an der Seitenwand 6 andererseits an einem im Einbaugehäuseteil 2 vorgesehenen, stabilisierenden Strukturteil ausgebildeten bzw. angebrachten Führungsschienen 33 und 34. Mit 35 ist eine Frontwand des Trägers 28 bezeichnet, die in Verbindung mit einer auch für ein Abdichten geeigneten, nicht näher bezeichneten Senkung in der Frontblende 3 derart gestaltet ist, dass sie sich flächenbündig in die Außenkonturen der Frontblende 3 eingefügt. Eine aus der Frontwand 35 herausgeführte Taste 36 dient der Druckauslösung. Mittels eines ebenfalls auf dem Träger 28 angeordneten Wippenschalters 37 lassen sich verschiedenen Funktionen und Datenspeicher anwählen und beispielweise in Verbindung mit den dem Anmelden der Fahrer dienenden Tasten die Arbeitszeitdaten der Fahrer abfragen. Eine weitere in der Frontwand 35 geführte Taste 38 dient im Falle, dass Druckmaterial nachgefüllt werden muss, der Entriegelung des Trägers 28. Mit 39 ist ein an der Frontwand 35 ausgebildeter, dem Abtrennen eines bedruckten Beleges dienender Abreißkamm bezeichnet. Wie die Figur 1 ferner zeigt, ist auf dem Träger 28 eine mit einer Welle 40 verbundene, dem Vorschub des Druckmaterials dienende, gummielastische Transportwalze 41 gelagert. D.h., es ist auf dem Träger 28 ein Gestell 42 befestigt, in dessen Schenkeln 43 und 44 der Welle 40 zugeordnete Lagerbuchsen, von denen eine mit 45 bezeichnet ist, gehaltert sind. An den Lagerbuchsen 45 einteilig ausgebildete Richtscheiben 46 und 47 dienen dem axialen Ausrichten der Welle 40 beim Indruckpositionbringen der Transportwalze 41 mit dem in den Figuren 2 und 3 teilweise dargestellten Thermodruckkopf 48. Ferner dient das Gestell 42 der Lagerung des die Welle 40 antreibenden Laufwerkes, d.h. eines Motors und eines zwischen dessen Motorwelle und der Welle 40 erforderlichen Getriebes, welchem eine an der Frontwand 35 angeformte Abdeckung 49 zugeordnet ist. Mit 50 und 51 sind auf einer im Gestell 42 gelagerten Welle 52 verdrehfest angeordnete Riegelelemente bezeichnet, deren Funktion im folgenden näher erläutert wird. Ein mit 53 bezeichneter, an dem Riegelelement 51 befestigter Stift ist der Taste 38 zugeordnet.

Der teilweisen Seitenansicht des Fahrtschreibers 1, Figur 2, lässt sich entnehmen, dass der Stift 53 mit einer an der Taste 38, die in geeigneter Weise in der Frontwand 35 geführt und abgestützt ist, ausgebildeten schiefen Ebene 54 zusammenwirkt. Außerdem zeigt ein Freischnitt A der Wange 31 eine den Riegelelementen 50, 51 zugeordnete Zugfeder 55, die einerseits an einem gestellfesten Haken 56, anderseits an einem abgewinkelten Hebel 57 des Riegelelementes 51 eingehängt ist. Mit 58 ist ein jeweils an den Riegelelementen 50, 51 ausgebildeter mit einem Rasthaken 59 versehener Riegel bezeichnet. 60 stellt einen ebenfalls an beiden Riegelelementen 50, 51 angeformten Betätigungsarm dar, an welchem eine Gleitfläche 61 ausgebildet ist. Ein Freischnitt B von Seitenwand 6, Frontblende 3 und Bauteil 13 sowie ein weiterer Freischnitt C der Wange 31 des Trägers 28 ermöglichen eine Ansicht eines Schenkels 62 einer an der Deckelplatte 17 befestigten Lagerbrücke 63. Der Befestigung der Lagerbrücke 63 dienen in die Deckelplatte 17 eingepresste Zapfen 64, 65, 66 und 67 und auf letztere aufgepresste Scheiben, von denen in Figur 2 zwei dargestellt und mit 68 und 69 bezeichnet sind. Die Lagerbrücke 63 dient einerseits der Lagerung des Thermodruckkopfes 48, dessen Schwenkachse mit 70 bezeichnet ist, anderseits der Halterung der Transportwalze 41, wenn diese sich in der Druckposition befindet. In der in der Figur 2 dargestellten Einlegeposition des Trägers 28 liegt der Druckkopfträger 71 unter der Wirkung einer nicht dargestellten Feder an einem an der Lagerbrücke 63 ausgebildeten, ebenfalls nicht dargestellten Anschlag an. In der Druckposition des Trägers 28 gemäß Figur 3 ist der Druckkopfträger 71 gegen die Deckelplatte 17 angehoben und die am Druckkopfträger 71 befestigte Thermoelementeleiste 72 steht in Wirkverbindung mit der Transportwalze 41 bzw. mit dem sich zwischen der Transportwalze 41 und der Thermoelementleiste 72 befindlichen, vom Bandwickel 29 ablaufenden Druckträger 73. Ferner lässt sich der Figur 2 entnehmen, dass an den gleichgestalteten Schenkeln 62 der Lagerbrücke 63 den Riegelelementen 50 ,51 zugeordnete Schalter 74, Bolzen 75 und Lappen 76 paarweise angebracht bzw. ausgebildet sind. Außerdem sind an den Schenkeln 62 der Transportwalze 41 zugeordnete, mit Keilflächen 77 und Rastnasen 78 versehene Haltearme 79 angeformt. Anstatt der zylinderischen Bolzen 75 können auch mit einer Rampe versehene Finger unmittelbar aus den Schenkeln 62 herausgeformt werden, was bei geringerem Aufwand eine höhere Schocksicherheit ergibt.

Die verkürzte Seitenansicht, Figur 3, zeigt in der Schließstellung des Trägers 28, in der die Transportwalze 41 bzw. die Lagerbuchsen 45 der Welle 40 der Transportwalze 41 auf den Haltearmen 79 der Lagerbrücke 63 aufgenommen sind, wobei die Haltearme 79 zwischen die Schenkel 43, 44 des Gestells 42 und die an den Lagerbuchsen 45 ausgebildeten Richtscheiben 46, 47 eingreifen, einerseits mit Freischnitten D von Seitenwand 6 und Bauteil 13 sowie E der Frontblende 3 die Zuordnung der im Träger 28 befindlichen Bauelemente zu den ortsfest im Einbaugehäuseteil 2 angeordneten Bauelementen in der Schließstellung des Trägers 28, anderseits mit einem Freischnitt F des Deckelteils 4 einen Schnitt des Trägers 28 und die diesem zugeordnete Schubeinrichtung 80 gemäß der Schnittlinie G in Figur 4. Dabei ist ersichtlich, dass die Riegel 58 mittels der Rasthaken 59 unter der Wirkung der Zugfeder 55 die als Rastglieder vorgesehenen Bolzen 75 hintergreifen und gleichzeitig mit den Schaltern 74 in Wirkverbindung stehen. Außerdem wirkt auf die Rasthaken 59 eine Druckfeder 81 der Schubeinrichtung 80 ein. Ferner zeigt die Figur 3, dass in der Schließstellung des Trägers 28 zwischen den Gleitflächen 61 der Betätigungsarme 60 und den als Anschläge dienenden Lappen 76 ein Abstand a besteht. Mit 82 ist ein an der Rückwand 8 angebrachter Gewindezapfen bezeichnet, der dem Ausrichten des Fahrtschreibers 1 bei dessen Einbau dient.

Wie der Figur 4, insbesondere dem Freischnitt H in der Deckelplatte 17 entnommen werden kann, ist die Schubeinrichtung 80 in einem Rahmen 83 des zur Versteifung verstrebten und gekammerten Trägers 28 angeordnet. D.h., an einem als Schubglied dienenden Stößel 84 mit einem Stößelkopf 85 und einem die Druckfeder 81 lagernden Schaft 86 sind Fangarme 87 und 88 unmittelbar angeformt. Die Fangarme 87, 88 sind in dem Rahmen 83 geführt und dienen in Verbindung mit einer nicht näher bezeichneten Wand des Rahmens 83, durch die sie hindurchgeführt sind, der Hubbegrenzung des Stößels 84. Die Montage der Schubeinrichtung 80, die indem sich der Stößelkopf 85 unter der Wirkung der Druckfeder 81 an der Rückwand 8 des Fahrtschreibers 1 abstützt, nach dem Entriegeln ein Verschieben des Trägers 28 in eine Greifposition bewirkt, erfolgt in einfacher Weise dadurch, dass nach dem Aufstecken der Druckfeder 81 auf den Schaft 86, die Schubeinrichtung 80 in den Rahmen 83 eingeschoben und mittels der Fangarme 87, 88 auf dem Träger 28 gehaltert wird. Am Träger 28 ausgebildete Klinkenelemente dienen der Sicherung der Fangarme 87, 88, wenn diese beim Verschieben des Trägers 28 in die Halteposition kommen.

Im Folgenden sei die Funktion des Entriegelns des Trägers 28 nochmals kurz zusammengefasst. Wird sichtbar, dass Druckmaterial in Form eines neuen Bandwickels 29 nachgefüllt werden muss, so wird durch Betätigen der Taste 38 der Träger 28 zunächst entriegelt. Beim Loslassen der Taste 38 verschiebt die Schubeinrichtung 80 den Träger in eine Greifposition. Danach lässt sich der Träger 28 - die Frontplatte 35 dient als Griffelement- in die Einlegeposition, die durch einen geeigneten, nicht dargestellten Anschlag bestimmt ist, aus dem Gerät herausziehen. Nach dem Einsetzen eines neuen Bandwickels 29 kann der Träger 28 durch Druck auf die Frontplatte 35 wieder in das Gerät zurückgeschoben werden, wobei das freie Ende des Druckträgers 73 so weit vom Bandwickel 29 abgezogen wird, dass es vor dem Einrasten der Riegelelemente 50, 51 und dem Indruckpositionkommen der Transportwalze 41 wenigstens die Transportwalze 41 überlappt. Im einzelnen besteht beim Betätigen der Taste 38 zum Entriegeln des Trägers 28 folgender Funktionsablauf. Zunächst werden, indem der Stift 53 auf der schiefen Ebene 54 der Taste 38 entlanggleitet, die auf der gemeinsamen Welle 52 befestigten Riegelelemente 50, 51 entgegen der Wirkung der Zugfeder 55 in Pfeilrichtung P verschwenkt und dadurch die Verriegelung zwischen den Bolzen 75 und den Rasthaken 59 gelöst. Nach dem Durchlaufen des Abstandes a treffen die Betätigungsarme 60 auf die Lappen 76 auf. Dabei entsteht aufgrund des unterschiedlichen Abstandes zwischen der Welle 52 und den Auftreffpunkten der Betätigungsarme 60 auf den Lappen 76 einerseits und zwischen der Welle 52 und dem Stift 53 andererseits ein zweiarmiger Hebel. Letzterer bewirkt, indem sich beim weiteren Betätigen der Taste 38 die Gleitflächen 61 der Betätigungsarme 60 auf denn ortsfesten Lappen 76 abstützen, dass der Träger 28 durch Kraftumlenkung in Richtung Einlegeposition verschoben wird. Gleichzeitig werden, was ein gewisses Spiel zwischen den Führungsschienen 33, 34 und den Wangen 31, 32 des Trägers 28 oder eine gewisse Schwenkbarkeit der Transportwalze 41 um das sich treibende Zahnrad des Laufwerkes voraussetzt, die Lagerbuchsen 45 der Welle 40 der Transportwalze 41 über die Rastnasen 78 geschoben und damit die Transportwalze 41 außer Kraftschluss mit dem Thermodruckkopf 48 gebracht. In dieser Situation wirkt die Schubeinrichtung 80, deren Gesamthub in Figur 4 mit b bezeichnet ist, derart, dass der nicht dargestellte Boden einer an der Frontwand 35 ausgebildeten, der Führung der Taste 38 dienenden Kammer, durch die ein Schaft 91 der Taste 38 durchgreift, an der noch festgehaltenen Taste 38 anschlägt und beim Loslassen der Taste 38 der Träger 28 in die Greifposition, bei der die Fangarme 87, 88 an dem Rahmen 83 anliegen, verschoben wird. Im Gegensatz zu der im Figur 2 gewählten Ausbildung der Taste 38 kann die Taste 38 auch eindeutig ausgebildet sein, d.h. mit einem flachprofilierten Schaft 91, an dem stirnseitig die schiefe Ebene 54 ausgebildet ist, versehen sein.

## Patentansprüche

1. Fahrtschreiber (1) mit einem quaderförmigen Gehäuse und einer Druckvorrichtung, welche einen Thermodruckkopf (48), eine von einem Laufwerk angetriebene Transportwalze (41) und einen aus dem Gehäuse herausbewegbaren, dem Nachladen eines den Druckmaterialvorrat bildenden Bandwickels dienenden Träger (28) umfasst, sowie mit Mitteln zum Verriegeln und Entriegeln des Trägers (28) in dessen Schließstellung im Gehäuse des Fahrtschreibers,
**dadurch gekennzeichnet,**
**dass** wenigstens ein unter der Wirkung einer Zugfeder (55) stehendes Riegelelement (51) vorgesehen ist,
**dass** das Riegelelement (51) drehbar auf dem Träger (28) gelagert ist,
**dass** einem Rasthaken (59) des Riegelelementes (51) ein Rastglied (75) ortsfest zugeordnet ist,
**dass** einteilig mit dem Riegelelement (51) ein Betätigungsarm (60) ausgebildet ist,
**dass** auf dem Träger (28) eine mit dem Betätigungsarm (60) in Wirkverbindung bringbare Taste (38) verschiebbar gelagert ist und
**dass** ein dem Betätigungsarm (60) zugeordneter, ortsfester Anschlag (76) vorgesehen ist derart, dass beim Betätigen der Taste (38) ein Außereingriffbringen des Riegelelementes (51) mit dem Rastglied (75) und, indem sich der Betätigungsarm (60) an dem Anschlag (76) abstützt, ein Verschieben des Trägers (28) in Richtung Einlegeposition erfolgt.

2. Fahrtschreiber nach Anspruch 1,
**dadurch gekennzeichnet,**
**dass** beiderseits des Trägers (28) Riegelelemente (50, 51) vorgesehen sind und
**dass** die Riegelelemente (50, 51) auf einer in dem Träger (28) gelagerten Welle (52) befestigt sind.

3. Fahrtschreiber nach Anspruch 1,
**dadurch gekennzeichnet,**
**dass** an dem Betätigungsarm (60) ein Stift (53) befestigt ist und
**dass** die Taste (38) mit einer dem Stift (53) zugeordneten schiefen Ebene (54) versehen ist.

4. Fahrtschreiber nach Anspruch 1,
**dadurch gekennzeichnet,**
**dass** der Träger (28) frontseitig mit einem Greifmittel versehen ist.

5. Fahrtschreiber nach Anspruch 2,
**dadurch gekennzeichnet,**
**dass** wenigstens einem Riegelelement (51) ein die Schließstellung des Trägers (28) meldender Schalter (74) zugeordnet ist.

6. Fahrtschreiber nach Anspruch 1,
**dadurch gekennzeichnet,**
**dass** auf dem Träger (28) ein vorzugsweise mit der Rückwand (8) des Fahrtschreibers (1) zusammenwirkendes, gefedert gelagertes Schubglied (84) angeordnet ist.

7. Fahrtschreiber nach Anspruch 1,
**dadurch gekennzeichnet,**
**dass** die Druckvorrichtung derart angeordnet ist, dass der unter der Wirkung einer Feder stehende Thermodruckkopf (48) in einer an einer Deckelplatte (17) eines Einbaugehäuseteils (2) des Fahrtschreibers (1) befestigten Lagerbrücke (63) schwenkbar gelagert ist und die Transportwalze (41) und das Laufwerk dem Träger (28) zugeordnet sind, wobei in der Schließstellung des Trägers (28) die Transportwalze (41) sich unter dem federnd auf ihr aufliegenden Thermodruckkopf (48) an an der Lagerbrücke (63) ausgebildeten Haltearmen (79) abstützt und
**dass** die den Riegelelementen (50, 51) zugeordneten Rastglieder (75) und Anschläge (76) an den Schenkeln (62) der Lagerbrücke (63) angeordnet bzw. ausgebildet sind.

8. Fahrtschreiber nach Anspruch 7,
**dadurch gekennzeichnet,**
**dass** den in einem Gestell (42) des Laufwerkes angeordneten Lagerbuchsen (45) der Transportwalze (41) an den Haltearmen (79) ausgebildete Rastnasen (78) zugeordnet sind und
**dass** die Führung des Trägers (28) ein dem Hub der Rastnasen (78) entsprechendes Spiel aufweist.

9. Fahrtschreiber nach Anspruch 7,
**dadurch gekennzeichnet,**
**dass** an den Haltearmen (79) Rastnasen (78) ausgebildet sind und
**dass** die Transportwalze (41) konzentrisch zu dem sie treibenden Zahnrad schwenkbar im Gestell (42) des Laufwerkes angeordnet ist.

10. Fahrtschreiber (1) mit einem quaderförmigen Gehäuse und einer Druckvorrichtung, welche einen Thermodruckkopf (48), eine von einem Laufwerk angetriebene Transportwalze (41) und einen aus dem Gehäuse herausbewegbaren, dem Nachladen eines den Druckmaterialvorrat bildenden Bandwickels dienenden Träger (28) umfasst, wobei der unter der Wirkung einer Feder stehende Thermodruckkopf (48) in einer an einer Deckelplatte (17) eines Einbaugehäuseteils (2) des Fahrtschreibers befestigten Lagerbrücke (63) schwenkbar gelagert ist und die Transportwalze (41) und das Laufwerk dem Träger (28) zugeordnet sind und in der Schließstellung des Trägers (28) die Transportwalze (41) sich unter dem federnd auf ihr aufliegenden Thermodruckkopf (48) an an der Lagerbrücke (63) ausgebildeten Haltearmen (79) abstützt sowie mit Mitteln zum Verriegeln und Entriegeln des Trägers (28) in dessen Schließstellung im Gehäuse des Fahrtschreibers (1),
**dadurch gekennzeichnet,**
**dass** den in einem Gestell (42) des Laufwerkes angeordneten Lagerbuchsen (45) der Transportwalze (41) an den Haltearmen (79) ausgebildete, dem Verriegeln des Trägers (28) durch den auf der Transportwalze (41) aufliegenden Thermodruckkopf (48) dienende Fassungen zugeordnet sind, dass auf einer drehbar in dem Träger (28) gelagerten Welle (52) befestigte, unter der Wirkung einer Zugfeder (55) stehende Entriegelungselemente vorgesehen sind,
**dass** auf dem Träger (28) eine mit einem der Entriegelungselemente in Wirkverbindung stehende Taste (38) verschiebbar gelagert ist und
**dass** an den Schenkeln (62) der Lagerbrücke (63) den Entriegelungselementen zugeordnete Anschläge (76) ausgebildet sind, derart dass beim Betätigen der Taste (38) durch Kraftumlenkung ein Herausheben der Lagerbuchsen aus den Fassungen und ein Verschieben des Trägers (28) in Richtung Einlegeposition erfolgt.

## Claims

1. Tachograph (1) comprising a cubic housing and a printing device, which has a thermal print head (48), a feed roller (41) which is driven by a drive mechanism, and a carrier (28) which can be moved out of the housing and is used for reloading a ribbon which forms the stock of printing material, and having means for locking and unlocking the carrier (28) in its closed position in the housing of the tachograph,
**characterized**
**in that** at least one latch element (51) which is subjected to the action of a tension spring (55) is provided,
**in that** the latch element (51) is mounted rotatably on the carrier (28),
**in that** a snap-in hook (59) of the latch element (51) is assigned a snap-in member (75) in a fixed position,
**in that** an actuating arm (60) is formed integrally with the latch element (51),
**in that** a pushbutton (38) which can be brought into operative connection with the actuating arm (60) is mounted displaceably on the carrier (28), and
**in that** a positionally fixed stop (76) which is assigned to the actuating arm (60) is provided in such a manner that, when the pushbutton (38) is actuated, the latch element (51) is disengaged from the snap-in member (75) and, by the actuating arm (60) being supported on the stop (76), the carrier (28) is displaced in the direction of the insertion position.

2. Tachograph according to Claim 1,
**characterized**
**in that** latch elements (50, 51) are provided on both sides of the carrier (28), and
**in that** the latch elements (50, 51) are fastened on a shaft (52) which is mounted in the carrier (28).

3. Tachograph according to Claim 1,
**characterized**
**in that** a pin (53) is fastened to the actuating arm (60), and
**in that** the pushbutton (38) is provided with a sloping plane (54) which is assigned to the pin (53).

4. Tachograph according to Claim 1,
**characterized**
**in that** the carrier (28) is provided on the front side with a gripping means.

5. Tachograph according to Claim 2,
**characterized**
**in that** at least one latch element (51) is assigned a switch (74) indicating the closed position of the carrier (28).

6. Tachograph according to Claim 1,
**characterized**
**in that** a push-in member (84), which preferably interacts with the rear wall (8) of the tachograph (1) and is spring-mounted, is arranged on the carrier (28).

7. Tachograph according to Claim 1,
**characterized**
**in that** the printing device is arranged such that the thermal print head (48) which is subjected to the action of a spring is mounted pivotably in a bearing bridge (63) fastened to a cover plate (17) of a built-in housing part (2) of the tachograph (1) and the feed roller (41) and the drive mechanism are assigned to the carrier (28), with, in the closed position of the carrier (28), the feed roller (41) being supported under the thermal print head (48), which rests resiliently on it, on retaining arms (79) formed on the bearing bridge (63), and
**in that** the snap-in members (75) assigned to the latch elements (50, 51), and stops (76) are arranged or formed on the limbs (62) of the bearing bridge (63).

8. Tachograph according to Claim 7,
**characterized**
**in that** the bearing bushings (45) of the feed roller (41), which bushings are arranged in a framework (42) of the drive mechanism, are assigned snap-in lugs (78) formed on the retaining arms (79), and
**in that** the guide of the carrier (28) has a play corresponding to the travel of the snap-in lugs (78).

9. Tachograph according to Claim 7,
**characterized**
**in that** snap-lugs (78) are formed on the retaining arms (79), and
**in that** the feed roller (41) is arranged pivotably in the framework (42) of the feed mechanism concentrically with respect to the gearwheel driving it.

10. Tachograph (1) comprising a cubic housing and a printing device, which comprises a thermal print head (48), a feed roller (41) which is driven by a drive mechanism, and a carrier (28) which can be moved out of the housing and is used for reloading a ribbon which forms the stock of printing material, the thermal print head (48) which is subjected to the action of a spring being mounted pivotably in a bearing bridge (63) fastened to a cover plate (17) of a built-in housing part (2) of the tachograph, and the feed roller (41) and the drive mechanism being assigned to the carrier (28), and, in the closed position of the carrier (28), the feed roller (41) being supported under the thermal print head (48), which rests resiliently on it, on retaining arms (79) formed on the bearing bridge (63), and having means for locking and unlocking the carrier (28) in its closed position in the housing of the tachograph (1),
**characterized**
**in that** the bearing bushings (45) of the feed roller (41), which bushings are arranged in a framework (42) of the drive mechanism, are assigned holders which are formed on the retaining arms (79) and are used for locking the carrier (28) by means of the thermal print head (48) resting on the feed roller (41),
**in that** unlocking elements which are fastened on a shaft (52) mounted rotatably in the carrier (28) and are subjected to the action of a tension spring (55) are provided,
**in that** a pushbutton (38) which is actively connected to one of the unlocking elements is mounted displaceably on the carrier (28), and
**in that** stops (76) which are assigned to the unlocking elements are formed on the limbs (62) of the bearing bridge (63) in such a manner that, when the pushbutton (38) is actuated, a deflection of force causes the bearing bushings to be lifted out of the holders and the carrier (28) to be displaced in the direction of the insertion position.

## Revendications

1. Tachygraphe (1) ayant un boîtier parallélépipédique et un système d'impression comprenant une tête d'imprimante thermique (48), un cylindre de transport (41) entraîné par un mécanisme d'entraînement et un chariot (28) pouvant être extrait du boîtier et servant à la recharge d'un rouleau de bande formant la réserve de support d'impression, ainsi que des moyens permettant de verrouiller et de déverrouiller le chariot (28) dans sa position fermée dans le boîtier du tachygraphe,
**caractérisé par le fait**
**qu'**il est prévu au moins un élément de verrouillage (51) soumis à l'action d'un ressort de rappel (55),
**que** l'élément de verrouillage (51) est monté d'une façon pivotante sur le chariot (28),
**qu'**un élément d'arrêt (75) fixe correspond à un crochet d'arrêt (59) de l'élément de verrouillage (51),
**qu'**un bras de manoeuvre (60) est formé en une pièce avec l'élément de verrouillage (51),
**que**, sur le chariot (28), une touche (38) pouvant être amenée en prise avec le bras de manoeuvre (60) est montée de telle manière qu'elle peut se déplacer et
**qu'**une butée fixe (76) correspondant au bras de manoeuvre (60) est prévue de telle manière que, lors de la manoeuvre de la touche (38), l'élément de verrouillage (51) est dégagé de sa prise avec l'élément d'arrêt (75) et, en raison du fait que le bras de manoeuvre (60) s'appuie sur la butée (76), le chariot (28) se déplace dans la direction de la position de chargement.

2. Tachygraphe selon la revendication 1
**caractérisé par le fait**
**qu'**il est prévu, des deux côtés du chariot (28), des éléments de verrouillage (50, 51) et
**que** les éléments de verrouillage (50, 51) sont fixés sur un arbre (52) monté sur paliers dans le chariot (28).

3. Tachygraphe selon la revendication 1
**caractérisé par le fait**
**qu'**une cheville (53) est fixée sur le bras de manoeuvre (60) et
**que** la touche (38) est munie d'un plan oblique (54) correspondant à la cheville (53).

4. Tachygraphe selon la revendication 1
**caractérisé par le fait**
**que** le chariot (28) est muni, du côté avant, de moyens permettant de le saisir.

5. Tachygraphe selon la revendication 2
**caractérisé par le fait**
**qu'**un contacteur (74) correspond à au moins un élément de verrouillage (51) et signale la position fermée du chariot (28).

6. Tachygraphe selon la revendication 1
**caractérisé par le fait**
**qu'**un élément de poussée (84), agissant, d'une façon préférentielle, en commun avec la paroi arrière (8) du tachygraphe (1), est monté sur le chariot (28) de telle sorte qu'il fait ressort.

7. Tachygraphe selon la revendication 1
**caractérisé par le fait**
**que** le système d'impression est disposé de telle manière que la tête (48) d'imprimante thermique soumise à l'action d'un ressort est montée, de telle sorte qu'elle peut pivoter, dans une console (63) fixée à une plaque du couvercle (17) d'un boîtier à encastrer (2) du tachygraphe (1) et le cylindre de transport (41) et le mécanisme d'entraînement sont affectés au chariot (28), le cylindre de transport (41) s'appuyant, dans la position fermée du chariot (28), au-dessous de la tête (48) d'imprimante thermique, qui est appliquée sur le cylindre de transport (41) d'une façon élastique, sur des bras de retenue (79) formés sur la console (63) et
**que** les éléments d'arrêt (75) et les butées (76) correspondant aux éléments de verrouillage (50, 51) sont disposés ou, respectivement, formés sur les branches (62) de la console (63).

8. Tachygraphe selon la revendication 7
**caractérisé par le fait**
**que** des taquets d'arrêt (78) formés sur les bras de retenue (79) correspondent aux coussinets (45) du cylindre de transport (41) disposés dans un châssis (42) du mécanisme d'entraînement et
**que** le guidage du chariot (38) a un jeu correspondant à la course des taquets d'arrêt (78).

9. Tachygraphe selon la revendication 7
**caractérisé par le fait**
**que** des taquets d'arrêt (78) sont formés sur les bras de retenue (79) et
**que** le cylindre de transport (41) est disposé d'une façon concentrique par rapport à la roue dentée qui l'entraîne, de telle manière qu'il peut pivoter dans le châssis (42) du mécanisme d'entraînement.

10. Tachygraphe (1) ayant un boîtier parallélépipédique et un système d'impression comprenant une tête d'imprimante thermique (48), un cylindre de transport (41) entraîné par un mécanisme d'entraînement et un chariot (28) pouvant être extraits du boîtier et servant à la recharge d'un rouleau de bande formant la réserve de support d'impression, où la tête (48) d'imprimante thermique soumise à l'action d'un ressort est montée, de telle sorte qu'elle peut pivoter, sur une console (63) fixée sur une plaque du couvercle (17) d'un boîtier à encastrer (2) du tachygraphe et le cylindre de transport (41) et le mécanisme d'entraînement correspondent au chariot (28) et, dans la position fermée du chariot (28), le cylindre de transport (41) s'appuie, au-dessous de la tête (48) d'imprimante thermique, qui est appliquée sur le cylindre de transport (41) d'une façon élastique, sur des bras de retenue (79) formés sur la console (63), ainsi que des moyens permettant de verrouiller et de déverrouiller le chariot (28) dans sa position fermée dans le boîtier du tachygraphe (1)
**caractérisé par le fait**
**que** des logements, formés sur les bras de retenue (79) et servant à verrouiller le chariot (28) par la tête (48) d'imprimante thermique appliquée sur le cylindre de transport (41), correspondent aux coussinets (45) du cylindre de transport (41) disposés dans un châssis (42) du mécanisme d'entraînement,
**qu'**il est prévu des éléments de déverrouillage soumis à l'action d'un ressort de rappel (55) et fixés sur un arbre (52) monté sur des paliers dans le chariot (28), de telle manière qu'il peut tourner,
**que**, sur le chariot (28), une touche (38) se trouvant en prise avec l'un des éléments de déverrouillage est montée de telle manière qu'elle peut se déplacer et
**que**, sur les branches (62) de la console (63), des butées (76) correspondant aux éléments de déverrouillage sont formées de telle manière que, lors de la manoeuvre de la touche (38), en raison d'une déviation des forces, les coussinets sont soulevés des logements et le chariot (28) est déplacé dans la direction de la position de chargement.
